# EUROPÄISCHE PATENTSCHRIFT

(11) **EP 1 025 557 B1**
(45) Veröffentlichungstag und Bekanntmachung des Hinweises auf die Patenterteilung: **20.02.2002**
(21) Anmeldenummer: 98961044.9
(22) Anmeldetag: 23.10.1998
(51) Int. Cl.: G08G 1/08

(54) **VERKEHRSDATENERFASSUNGSSYSTEM ZUR STEUERUNG EINER VERKEHRSSIGNALANLAGE UND VERFAHREN ZUM BETRIEB EINES VERKEHRSDATENERFASSUNGSSYSTEMS**
TRAFFIC DATA DETECTION SYSTEM FOR CONTROLLING A TRAFFIC SIGNAL INSTALLATION AND A METHOD FOR OPERATING A TRAFFIC DATA DETECTION SYSTEM
SYSTEME DE DETECTION DE DONNEES DE CIRCULATION POUR COMMANDER UNE INSTALLATION DE SIGNALISATION ROUTIERE ET PROCEDE DE FONCTIONNEMENT D'UN SYSTEME DE DETECTION DE DONNEES DE CIRCULATION

(30) Priorität: 23.10.1997 DE 19746899
(43) Veröffentlichungstag der Anmeldung: 09.08.2000
(73) Patentinhaber: SIEMENS AKTIENGESELLSCHAFT, 80333 München (DE)
(72) Erfinder: SCHIERJOTT, Rudolf, D-81543 München (DE); WEISS, Reinhard, D-82223 Eichenau (DE); TREFFER, Gerhard, D-82008 Unterhaching (DE)
(86) Internationale Anmeldenummer: DE9803130
(87) Internationale Veröffentlichungsnummer: WO9921154

(56) Entgegenhaltungen:
- EP-A- 0 021 062
- EP-A- 0 497 093
- DE-A- 4 011 037
- FR-A- 2 700 871

## Beschreibung

Die Erfindung bezieht sich auf ein Verkehrsdatenerfassungssystem zur Steuerung einer Verkehrssignalanlage mit Fahrzeugsensoren gemäß dem Oberbegriff des Patentanspruchs 1 sowie ein Verfahren zum Betrieb eines Verkehrsdatenerfassungssystems gemäß dem Oberbegriff des Patentanspruchs 7.

Zur verkehrsabhängigen Steuerung von Verkehrssignalanlagen werden Verkehrsdaten aus der Umgebung der Verkehrssignalanlagen an den Verkehrssignalanlagen zugeordnete Steuergeräte übermittelt. Zur Messung der Verkehrsdaten dienen Fahrzeugsensoren, wie beispielsweise Induktionsschleifen, die vor allem im Kreuzungsbereich (Knotenpunkt) angeordnet sind und wobei über Leitungen sowohl eine Stromversorgung als auch eine Übertragung der gemessenen Verkehrsdaten an das Steuergerät erfolgt. Die Leitungsverlegungskosten, besonders bei größeren Abständen zwischen Steuergerät und den Fahrzeugsensoren, sind jedoch erheblich.

Aufgrund der hohen Leitungsverlegungskosten werden zur Zeit kaum Fahrzeugsensoren eingesetzt, die weiter als 50 Meter vom Knotenpunkt entfernt angeordnet sind. Statt dessen werden an Peitschen oder Masten in der Nähe von Haltelinien der Verkehrssignalanlagen sogenannte Ferndetektoren für Bemessungsaufgaben montiert.

Aus EP 0 497 093 sind beispielsweise ein Verfahren und eine Einrichtung zur Erfassung von Fahrzeugen im Straßenverkehr für die Steuerung einer Verkehrssignalanlage bekannt, wobei der Fahrzeugsensor als eine Radarantennenanordnung mit einem zugehörigen Radardetektor ausgebildet ist. Dabei wird zumindest für einen bestimmten Straßenbereich die jeweilige Fahrzeuggeschwindigkeit und die Entfernung zu den Fahrzeugen gemessen und weiterverarbeitet, um somit das Verkehrsaufkommen in dem überwachten Straßenabschnitt zu gewinnen. Die genaue Kenntnis des Verkehrsgeschehens erlaubt dann eine präzise Steuerung der Verkehrssignalanlage. Je nach Anordnung der Antennen wird dabei ein Straßenbereich bis zu etwa 100 Meter vom Ort der Fahrzeugsensoren entfernt überwacht, wobei der Fahrzeugsensor beispielsweise auch am Mast eines Lichtsignalgebers als Verkehrssignalanlage befestigt ist, und dabei vom Steuergerät über Leitungen mit Strom versorgt wird und über Leitungen die Datenübertragung zum Steuergerät erfolgt. Die gewonnenen Meßwerte sind jedoch aufgrund ungünstiger Perspektive (Abschattung durch hohe Fahrzeuge) sehr ungenau.

Aus DE-U-297 01 998 ist ein autark arbeitender Fahrzeugsensor bekannt, der mit passiven Infrarotdetektoren zur Detektion von spurbezogenen Daten die Geschwindigkeit, Klassifizierung und zum Zählen von Fahrzeugen, mit einer Energieversorgungseinrichtung in Form einer Solarzelle und mit einer Sende- und Empfangseinrichtung in Form eines Funkmodems ausgestattet ist. Die vom Fahrzeugsensor detektierten Daten werden gesammelt und auf Anforderung oder bei Bedarf (beispielsweise bei einer Staudetektion) über das Funkmodem an ein Funkmodem einer Verkehrsleitzentrale mittels Mobilfunk übertragen. Dieser Fahrzeugsensor ist dafür ausgelegt, nur bei bestimmten Ereignissen, vielleicht 10 bis 100 mal pro Tag, Verkehrsdaten zu übermitteln und ist für die ständige Übertragung der Verkehrsdaten in Echtzeit, beispielsweise alle 100 ms, aufgrund des daraus resultierenden zu hohen Stromverbrauchs nicht geeignet.

Es ist daher Aufgabe der Erfindung, ein Verkehrsdatenerfassungssystem sowie ein Verfahren zum Betrieb eines Verkehrsdatenerfassungssystems anzugeben, welches zur Steuerung von Verkehrssignalanlagen aktuelle Verkehrsdaten verwendet, die in einer größeren Entfernung als ca. 50 m von Verkehrssignalanlagen zuverlässig von Fahrzeugsensoren ermittelt werden, wobei die Fahrzeugsensoren ohne aufwendige und teure Leitungsverlegungsarbeiten installiert werden.

Die Aufgabe wird erfindungsgemäß gelöst durch ein Verkehrsdatenerfassungssystem zur Steuerung einer Verkehrssignalanlage der eingangs genannten Art mit den kennzeichnenden Merkmalen des Patentanspruchs 1 sowie ein Verfahren zum Betrieb eines Verkehrsdatenerfassungssystems der eingangs genannten Art mit den kennzeichnenden Merkmalen des Patentanspruchs 7.

Durch die Funkübertragung der Daten zwischen Fahrzeugsensor und Steuergerät treten keine Kosten für Leitungsverlegungsarbeiten für Datenleitungen auf. Die Übertragung der Verkehrsdaten mit geringer Verzögerungszeit gewährleistet eine ständig aktualisierte, verkehrsabhängige Steuerung der Verkehrssignalanlage.

In der bevorzugten Ausgestaltung nach Patentanspruch 2 erfolgt die Stromversorgung durch eine Solarstromeinrichtung, wodurch auch für die Zuführung von Energie keine Leitungsverlegungskosten auftreten. Zur Stromersparnis ist dabei auf der Fahrzeugsensorseite nur ein Funksender vorgesehen, da ein ständig eingeschalteter Funkempfänger zu viel Strom benötigt.

In der bevorzugten Ausgestaltung nach Patentanspruch 3 umfaßt die Solarstromeinrichtung eine Solarzelle, eine Batterie und einen Laderegler, damit die Batterie bei Sonneneinstrahlung aufgeladen wird und dadurch auch sonnenarme Zeiten überbrückt werden.

Passive Infrarotdetektoren als Fahrzeugsensoren gemäß Anspruch 4 sind besonders stromsparende und zuverlässige Fahrzeugsensoren und werden daher bevorzugt eingesetzt.

Für benachbart angeordnete Verkehrsdatenerfassungssysteme dient die weitere bevorzugte Ausgestaltung nach Patentanspruch 5, wobei unterschiedliche Frequenzkanäle und/oder Codierungen für die Übertragung vom jeweiligen Funksender zum Funkempfänger vorgesehen sind, damit sich benachbarte Verkehrsdatenerfassungssysteme nicht stören.

Besonders preisgünstige Komponenten nach dem DECT-Standard werden bei der vorteilhaften Ausgestaltung nach Patentanspruch 6 eingesetzt.

Beim Verfahren zum Betrieb eines Verkehrsdatenerfassungssystems nach Patentanspruch 7 wird eine Stromersparnis dadurch erzielt, daß nur die gegenüber einem früheren Zeitpunkt veränderten Verkehrsdaten allerdings mit nur geringer Verzögerungszeit übertragen werden.

Weitere Stromeinsparungen ergeben sich in vorteilhafter Weise gemäß Anspruch 8 aus der zeitweisen Abschaltung des Funksenders, der nur während der Übertragung der Verkehrsdaten eingeschaltet ist.

Nach Patentanspruch 9 wird eine Erhöhung der Zuverlässigkeit dadurch erzielt, daß zur Fehlerreduzierung die Verkehrsdaten wiederholt vom Funksender an den Funkempfänger ausgesendet werden.

Nach Patentanspruch 10 ergibt sich eine weitere Verbesserung der Zuverlässigkeit dadurch, daß zusätzlich zu den jeweils aktualisierten Verkehrsdaten auch die letzten zeitlich davorliegenden aktualisierten Verkehrsdaten gemeinsam ausgesendet werden.
Bei mehreren, benachbart angeordneten Verkehrsdatenerfassungssystemen wird in vorteilhafter Weiterführung nach Patentanspruch 11 zusammen mit den aktualisierten Verkehrsdaten eine den einzelnen Fahrzeugsensor identifizierende Adresse ausgesendet, damit eine Zuordnung der Verkehrsdaten zur jeweiligen Verkehrssignalanlage erfolgt.

Nach Patentanspruch 12 werden bevorzugt passive Infrarotdetektoren als Fahrzeugsensoren eingesetzt, da sie besonders stromsparend und zuverlässig sind.

Preisgünstige Komponenten können bei der Verwendung des DECT-Übertragungsverfahrens nach Patentanspruch 13 eingesetzt werden.Das DECT-Verfahren ermöglicht eine sichere und frequenzökonomische Übertragungstechnik.

In Ausführungsbeispielen wird die Erfindung anhand der Zeichnungen näher erläutert. Dabei zeigen
Figur 1 eine schematische Draufsicht auf das Verkehrsdatenerfassungssystem und
Figur 2 einen schematischen Aufbau des Fahrzeugsensors und der Empfangseinrichtung des Steuergerätes.

In Figur 1 ist dargestellt, wie zwei Signalgeber 2 einer Verkehrssignalanlage 1 mit einem Steuergerät 3 verbunden sind, wobei die Verbindungskabel beispielsweise in einem Peitschenmast 4, an dem auch die beiden Signalgeber 2 befestigt sind, angeordnet sind. Die beiden Signalgeber 2 regeln dabei den Verkehr auf einer ersten Fahrspur 5 und einer zweiten Fahrspur 6 in der gleichen Fahrtrichtung, die durch einen Mittelstreifen 7 von einer dritten Fahrspur 8 und einer vierten Fahrspur 9 in der entgegengesetzten Fahrtrichtung getrennt sind. In einer Entfernung L in Fahrtrichtung vor der Verkehrssignalanlage 1 befinden sich ein erster Detektionsbereich 11, der durch einen ersten Fahrzeugsensor 12 überwacht wird und ein zweiter Detektionsbereich 13, der durch einen zweiten Fahrzeugsensor 14 überwacht wird. Die Fahrzeugsensoren 12,14 detektieren dabei den Belegungszustand des zugeordneten Detektionsbereiches 11,13 als Belegungswert. Aus den Belegungswerten werden in einigen Ausführungsformen in den Fahrzeugsensoren 12,14 Verkehrsdaten wie beispielsweise Staulängen, Zeitlücken, Belegungsgrade, Verkehrsstärken oder Geschwindigkeiten ermittelt. Der erste Fahrzeugsensor 12 wie auch der zweite Fahrzeugsensor 14 sind dabei mit einer sendeseitigen Steuereinrichtung 15 verbunden und sind gemeinsam an einer Befestigungsvorrichtung 10 angebracht. Diese Befestigungsvorrichtung 10 kann beispielsweise ein Mast sein, der neben den Fahrspuren 5,6,8,9 aufgestellt wird. Zur Stromversorgung dient eine Solarstromeinrichtung 16, die beweglich so an der Befestigungsvorrichtung 10 angeordnet ist, daß sie in horizontaler Ebene verdreht werden kann, um eine Ausrichtung nach Süden zu erreichen. Die Übertragung der Verkehrsdaten und/oder der Belegungswerte erfolgt über einen Funksender 17, der seine Daten über eine Sendeantenne 20 an eine Empfangsantenne 21 eines Funkempfängers 22 übermittelt, der ebenfalls am Peitschenmast 4 befestigt ist und seine empfangenen Verkehrsdaten an das Steuergerät 3, beispielsweise über eine Leitungsverbindung, übermittelt.

Nicht dargestellte Induktivschleifen-Detektoren oder andere Detektoren mit hohem Stromverbrauch, die als Fahrzeugoder Fußgängersensoren 12,14 eingesetzt werden und bereits eine leitungsgebundene Stromversorgung besitzen, können ebenfalls mit Funksendern 17 ausgerüstet werden, damit sie ihre Daten an den Funkempfänger 22 übertragen.

Die Solarstromeinrichtung 16 umfaßt dabei, wie in Fig. 2 dargestellt ist, eine Solarzelle 31 sowie eine Batterie 33 und einen Laderegler 32. Die Batterie 33, der Laderegler 32 und der Funksender 17 sind in einem wetterfesten Gehäuse eingebaut und erlauben den Anschluß von mehreren Fahrzeugsensoren 12,14 (zum Beispiel vier), die in der Regel am selben Mast als Befestigungsvorrichtung 10 darunter montiert sind. Die Fahrzeugsensoren 12,14 ermöglichen eine spurselektive Bemessung ohne einen Peitschenmast durch die seitliche Montage des Fahrzeugsensors am Erfassungsort. Sie lassen sich typischerweise verwenden für Fernanforderungen für Alles-Rotanlagen (40 bis 80 Meter vor der Haltelinie), für Voranforderung für den öffentlichen Personennahverkehr (ÖPNV), beispielsweise 100 bis 350 Meter vor der Haltlinie, und zur Rückstauerkennung vor der Haltlinie (80 Meter vor der Haltlinie).

In Figur 2 sind der Funksender 17 und der Funkempfänger 22 noch etwas detaillierter dargestellt. Die Fahrzeugsensoren 12 geben Meldungen über eine Eingangsschnittstelle 23 an die sendeseitige Steuereinrichtung 15 weiter, in der die Verkehrsdaten aufbereitet werden und über ein HF-Sendermodul 24 mit Encoder 26 an die Sendeantenne 20 weitergegeben werden. Die Stromversorgung der sendeseitigen Steuereinrichtung 15 wie auch der Fahrzeugsensoren 12,14 erfolgt dabei über eine Solarstromeinrichtung 16, in der eine Solarzelle 31 sowie ein Laderegler 32 und eine Batterie 33 vorgesehen sind. Die von der Empfangsantenne 21 empfangenen Verkehrsdaten werden über ein HF-Empfängermodul 25 mit einem Decoder 36 an eine empfangsseitige Steuereinrichtung 26 weitergeleitet, die die Daten zur Weiterverarbeitung über eine Ausgangsschnittstelle 27 an das Steuergerät 3 übermittelt. Die Stromversorgung des Funkempfängers 22 erfolgt dabei über das Steuergerät 3, welches eine empfangsseitige Stromversorgungseinheit 28 im Funkempfänger 22 über eine Leitung mit Strom versorgt.

Die Fahrzeugsensoren 12, 14 sind dabei beispielsweise als Passiv-Infrarot-Detektoren ausgebildet. Diese Infrarot-Detektoren sind sehr preiswert und haben nur einen geringen Leistungsverbrauch. Dabei werden beispielsweise sogenannte Doppelsensoren (zwei nebeneinanderliegende Sensorflächen, gegenphasig gepolt),wie sie bei einfachen Bewegungsmeldern verwendet werden, benutzt. Sie bieten eine gute Stabilität und Empfindlichkeit. Die Differenz der auf beide Sensorhälften einfallenden Temperaturstrahlung erzeugt die Sensorspannung. Einen besonderen Aufwand bei passiven Infrarot-Detektoren stellt die Optik dar. Vorteilhafterweise wird eine dünne Fresnel-Linse verwendet, die gleichzeitig als Abdeckung dient. Die erzielbare Reichweite hängt vor allem von der Bündelungsfähigkeit der Optik ab, für große Entfernungen muß der Öffnungswinkel sehr klein sein (z.B. 3° bei 100 Metern). Der Passiv-Infrarot-Detektor wird seitlich neben der Straße in 4 bis 8 Meter Höhe montiert (oder über der Fahrspur). Je Fahrspur 5,6,8,9 wird ein Fahrzeugsensor 12,14 benutzt. Er liefert einen Belegungswert über die Eingangsschnittstelle 23 an die sendeseitige Steuereinrichtung 15. Um den Stromverbrauch niedrig zu halten, wird eine auf extrem niedrige Leistungsaufnahme dimensionierte Schaltung verwendet, die fast ausschließlich MOS-Schaltkreise benutzt. Die Leistungsaufnahme des gesamten Fahrzeugsensors 12,14 beträgt dadurch im Betrieb nur 2 mW. Der Funksender 17 und der Funkempfänger 22 sind beispielsweise auf der Basis von käuflichen 433 MHz Kleinfunkmodulen realisiert, die lizenzfrei betreibbar sind. Beim HF-Sendemodul 24 handelt es sich beispielsweise um einen Sender mit 10 mW Hochfrequenzleistung und 16 einstellbaren Frequenzkanälen. Jedes Verkehrsdatenerfassungssystem arbeitet auf einer eigenen Frequenz. Die Sendeantenne 20 ist als Stab fest an das HF-Sendemodul 124 angebaut. In der sendeseitigen Steuereinrichtung 15 wird ein Mikroprozessor eingesetzt, der flexibel alle benötigten Funktionen realisiert und sich durch eine besonders geringe Stromaufnahme auszeichnet. Der Mikroprozessor fragt in kurzen Abständen (ca. 150 ms) die Eingänge (Fahrzeugsensormeldungen) auf ihre Belegungswerte als Verkehrsdaten ab. Wenn eine Änderung der Belegungswerte gegenüber der letzten Abfrage festgestellt wird, veranlaßt er eine Funkübertragung mit dem Zustand aller Eingänge. Eine zusätzliche Übertragung erfolgt, wenn über längere Zeit (ca. 1 Minute) keine Änderung aufgetreten ist. Zwischenzeitlich wird der Funksender 17 auf minimalsten Stromverbrauch gestellt. Das HF-Sendermodul 24 wird nur während der Aussendung eingeschaltet. Das Abfrageraster ist ein Kompromiß zwischen möglichst kurzem Abstand, um auch kurze Pulse zu erfassen und nicht zu sehr zu verzögern, und andererseits möglichst lange Pausen zwischen den Abfragen bzw. Aussendungen zu ermöglichen, um den Stromverbrauch zu senken. Zur Erhöhung der Funktionssicherheit wird bei jeder Aussendung neben dem aktuellen Zustand der Eingänge (4 Bit) auch zusätzlich der alte (bisherige) Zustand noch einmal mit übertragen, damit möglichst kein Wechsel verlorengeht. Das ergibt einen Datenumfang von 2 x 4 = 8 Bit. Zur Übertragung wird eine Pulsbreitencodierung verwendet, die günstig für eine störungsarme Funkübertragung ist. Der Encoder 34 wird durch Software emuliert. Das HF-Sendermodul 24 darf mit maximal 4800 Bit/s arbeiten, was einer Taktfrequenz des Encoders 34 von etwa 150 kHz entspricht. Daraus ergibt sich als Übertragungsdauer für ein Sendewort ca. 34 ms (8 Bit Daten, Adresse und Header). Das Verfahren verlangt die Aussendung des Wortes mindestens dreimal, so daß die Übertragungszeit einer Meldung ca. 103 ms beträgt. Für jede neue Aussendung ist noch die Einschwingzeit für das HF-Sendermodul 24 zu berücksichtigen ( ca. 80 ms), die nur bei dichter Sendefolge entfällt, da dann das HF-Sendemodul 24 zwischenzeitlich nicht ausgeschaltet wird. Zur Erhöhung der Übertragungssicherheit wird die Anzahl der Wortwiederholungen erhöht, d.h. der Funkempfänger 22 hat durch Mehrfachprüfung eine höhere Chance, ein gültiges Telegramm zu erhalten. Allerdings erhöht sich dadurch die Übertragungsdauer entsprechend um jeweils 34 ms je zusätzlichem Wort, wodurch der Stromverbrauch steigt. Bei störungsfreier Übertragung beträgt die Verzögerung eines Wechsels der Belegungswerte am Fahrzeugsensor 12,14 bis zum Empfängerausgang im Mittel etwa 250 ms. Alle Belegungswerte länger als 150 ms werden erfaßt. Neben der Frequenzkanalwahl ist auch eine 4 Bit-Adresse einstellbar, wodurch Fehlauslösungen durch Überreichweiten benachbarter Verkehrsdatenerfassungssysteme verhindert werden. Zur Stromeinsparung wird CMOS-Technik eingesetzt und der Mikroprozessor wird mit ca. 4 MHz getaktet. In den Ruhepausen verbleibt der Mikroprozessor im IDLE-Mode. Die Eingänge werden nur kurzzeitig aktiviert. Außer den Frequenzen um 433 MHz werden in Zukunft auch Frequenzen um 868 Mhz oder weitere Frequenzen in sogenannten ISM(industry, scientific, medical)-Bändern eingesetzt werden. Anstatt des IDLE-Modes des Mikroprozessors kann auch der stromsparende HALT-Mode des Prozessors verwendet werden, allerdings muß dann ein externer Timer das Aufwecken des Mikroprozessors gewährleisten.

Als HF-Empfangsmodul 25 wird ein empfindlicher Doppelsuper mit anbaubarer Stabantenne als Empfangsantenne 21 verwendet. Es sind ebenfalls 16 Frequenzkanäle wählbar. Als Decoder 36 wird ein externer Chip verwendet, um die Steuerung von der aufwendigen Codeüberprüfung (Gültigkeit, Adresse) zu entlasten. Der Decoder 36 überprüft zwei aufeinanderfolgende Worte der Aussendung auf Übereinstimmung. Bei erfolgreicher Überprüfung übergibt er die Daten an die empfangsseitige Steuereinrichtung 26. Bei Aussendung mehrfacher Wortwiederholungen ist die Wahrscheinlichkeit höher, eine erfolgreiche Überprüfung zu erhalten. Wenn bei keinem Wortpaar eine Übereinstimmung gefunden wird, fällt die Meldung aus. Als empfangsseitige Steuereinrichtung 26 wird ein zweiter einfacher Mikroprozessor verwendet, der insbesondere auf einfache Weise die notwendige Fehlerüberwachung ermöglicht. Dazu wird die Redundanz des empfangenen Datenwortes genutzt (der vorherige Zustand ist. zusätzlich enthalten), mit dessen Hilfe eine möglicherweise verlorengegangene vorherige Meldung (Belegungsänderung) nachträglich rekonstruiert wird. Dazu wird zunächst dieser (vorherige) Zustand ausgegeben und ca. 200 ms später der aktuelle Zustand. Durch diese nachträgliche Ausgabe wird die Meldung zwar bis zu einigen Sekunden verzögert (nämlich bis zur nächsten Änderung durch ein weiteres Fahrzeug, maximal 60 s), aber sie entfällt dadurch nicht ganz, was zum Beispiel für Zählaufgaben wichtig ist. Wenn längere Zeit (ca. 2 Minuten) kein gültiges Telegramm erhalten wurde, ist die Übertragungsstrecke gestört, und es wird eine entsprechende Meldung weitergegeben. Der zweite Mikroprozessor ist dabei störarm ausgelegt, was wegen einer hohen Hochfrequenz-Empfindlichkeit wichtig ist. Die Ausgänge steuern potentialfreie Relaiskontakte. Die empfangsseitige Stromversorgungseinrichtung 28 ist einfach gehalten (für Logik Linearregler auf 5 V, Relais direkt) und gegen Verpolung und Überspannung geschützt. Ein zusätzlicher Ladeelko ermöglicht auch die Verwendung von gleichgerichteter Wechselspannung aus einem Niederspannungs-Transformator.

Auch eine Übertragung nach dem DECT-Verfahren bei 1,9 GHz kann eingesetzt werden, dabei ergeben sich Kosteneinsparungen durch besonders preisgünstige DECT-Komponenten für den Funksender 17 und den Funkempfänger 22 und eine Verbesserung der Übertragungssicherheit (auf Kosten des Stromverbrauchs).

Als Solarzelle 31 wird beispielsweise ein 5 Watt oder ein 10 Watt Solarmodul verwendet, das bei 12 V auch bei trüben Tagen eine ausreichende Leistung liefert.

Als Batterie 33 wird ein Blei-Gel oder Vlies-Akku mit 3,5 (6,5) Ah bei 12 V verwendet, der eine Überbrückungszeit von etwa 6 Wochen ermöglicht. Unter Berücksichtigung ungünstiger Sonneneinstrahlung beträgt die mögliche Stromabgabe bei einem 5 Watt Solarmodul unter der Annahme einer Leistungsabgabe von 1 % der Nennleistung bei 3,5 (6,5) Ah ca. 7 (9) mA. Der benötigte Versorgungsstrom des Funksenders 17 ist abhängig von der Anzahl der zu übertragenden Meldungen. Bei täglich durchschnittlich 20 000 Belegungen an den Eingängen, d.h. 40 000 übertragenen Änderungen, und ca. 240 ms je Telegramm, ergibt sich ein Einschaltverhältnis von 1:9, d.h. der mittlere Stromverbrauch beträgt 1/9 des statischen Werts. Unter der Annahme, daß der statische Stromverbrauch der Schaltung beim Senden 50 mA, in den Pausen 2 mA beträgt, ergibt sich ein mittlerer Stromverbrauch von ca. 7,5 mA. Wird nur die Einfach-Übertragung mit 3 Worten verwendet, erniedrigt sich der Stromverbrauch noch etwas. Die Betriebsspannung des HF-Sendermoduls 24 und der sendeseitigen Steuereinrichtung 15 beträgt 5 V oder 3,3 V. Um den zu liefernden Strom aus der Solarstromeinrichtung 16 zu reduzieren und keine unnötigen Verluste zu erzeugen, wird ein Schaltregler 12 V/5 V bzw. 12 V/ 3,3 V mit extrem niedrigem Stromverbrauch verwendet, der ca. 80 % Wirkungsgrad hat. Dadurch beträgt der insgesamt benötigte Strom aus 12 V ca. 5 mA. Der restliche zur Verfügung stehende Strom (2 bis 9 mA) kann für die Speisung der Fahrzeugsehsoren 12,14 verwendet werden bzw. als Reserve für häufige Übertragung. Wenn 40 000 Belegungswerte (d.h. 80 000 Änderungen) täglich statt 20 000 Belegungswerten übertragen werden, erhöht sich die Stromaufnahme um etwa 2,5 mA. Damit die Batterie 33 in Perioden mit starker Sonneneinstrahlung nicht überladen wird, wird ein Laderegler 32 benutzt, dessen Regelcharakteristik an die Umgebungstemperatur angepaßt wird.

## Patentansprüche

1. Verkehrsdatenerfassungssystem zur Steuerung einer Verkehrssignalanlage (1) mit Fahrzeugsensoren (12,14), die Belegungswerte in den Fahrzeugsensoren (12,14) zugeordneten Detektionsbereichen (11,13) in der räumlichen Umgebung der Verkehrssignalanlage (1) ermitteln und daraus Verkehrsdaten bestimmen und diese und/oder die Belegungswerte an ein Steuergerät (3) der Verkehrssignalanlage (1) übertragen,
wobei das Steuergerät (3) die Verkehrssignalanlage (1) mit Hilfe dieser übertragenen Verkehrsdaten bzw. Belegungswerte steuert,
wobei den Fahrzeugsensoren (12,14) jeweils ein Funksender (17) zugeordnet ist und
die Fahrzeugsensoren (12,14) eine senderseitige Steuereinrichtung (15) umfassen,
**dadurch gekennzeichnet,**
**daß** das Steuergerät (3) einen Funkempfänger (22) zum Empfang der Verkehrsdaten bzw. Belegungswerte aufweist, und
**daß** die sendeseitige Steuereinrichtung (15) so ausgebildet ist, daß zu vorgegebenen Zeitpunkten in vorgegebenen Zeitabständen aus detektierten Belegungswerten ermittelte Verkehrsdaten abgespeichert werden und daß aus aktuell detektierten Belegungswerten ermittelte Verkehrsdaten mit den abgespeicherten Verkehrsdaten verglichen werden und - sofern sich die aktuell ermittelten Verkehrsdaten von unmittelbar zuvor ermittelten Verkehrsdaten unterscheiden - an das Steuergerät (3) übertragen werden.

2. Verkehrsdatenerfassungssystem nach Anspruch 1,
**dadurch gekennzeichnet,**
**daß** den Fahrzeugsensoren (12,14) eine Solarstromeinrichtung (16) zugeordnet ist.

3. Verkehrsdatenerfassungssystem nach Anspruch 2,
**dadurch gekennzeichnet,**
**daß** die Solarstromeinrichtung (16) eine Batterie (33), einen Laderegler (32) und eine Solarzelle (31) umfaßt.

4. Verkehrsdatenerfassungssystem nach einem der Ansprüche 1, 2 oder 3,
**dadurch gekennzeichnet,**
**daß** die Fahrzeugsensoren (12,14) als passive Infrarot-Detektoren ausgebildet sind.

5. Verkehrsdatenerfassungssystem nach einem der Ansprüche 1 bis 4,
**dadurch gekennzeichnet,**
**daß** den Fahrzeugsensoren (12,14) jeweils individuelle Frequenzkanäle und/oder Codierungen für die Übertragung vom jeweiligen Funksender (17) zum Funkempfänger (22) zugeordnet sind.

6. Verkehrsdatenerfassungssystem nach einem der Ansprüche 1 bis 5,
**dadurch gekennzeichnet,**
**daß** der Funksender (17) und der Funkempfänger (22) aus DECT-Komponenten aufgebaut sind.

7. Verfahren zum Betrieb eines Verkehrsdatenerfassungssystems zur Steuerung einer Verkehrssignalanlage (1) mit Fahrzeugsensoren (12,14), die Belegungswerte in der räumlichen Umgebung der Verkehrssignalanlage (1) zu vorgegebenen Zeitpunkten in vorgegebenen Zeitabständen ermitteln und daraus Verkehrsdaten bestimmen und diese Belegungswerte und/oder Verkehrsdaten an ein Steuergerät (3) der Verkehrssignalanlage (1) übertragen, wobei das Steuergerät (3) die Verkehrssignalanlage (1) mit Hilfe dieser übertragenen Verkehrsdaten bzw. Belegungswerte steuert,
**dadurch gekennzeichnet,**
**daß** die Verkehrsdaten in einer sendeseitigen Steuereinrichtung (15) abgespeichert werden und aus aktuell detektierten Belegungswerten ermittelte Verkehrsdaten mit den abgespeicherten Verkehrsdaten verglichen und an das Steuergerät (3) über einen den Fahrzeugsensoren (12,14) jeweils zugeordneten Funksender (17) an einen dem Steuergerät(3) zugeordneten Funkempfänger (22) mit geringer Verzögerungszeit übertragen und in einer empfangsseitigen Steuereinrichtung (26) abgespeichert werden, sofern sich die aktuell ermittelten Verkehrsdaten von unmittelbar zuvor ermittelten Verkehrsdaten unterscheiden.

8. Verfahren zum Betrieb eines Verkehrsdatenerfassungssystems nach Anspruch 7,
**dadurch gekennzeichnet,**
**daß** die Fahrzeugsensoren (12,14) durch eine Solarstromversorgung (16) mit Strom versorgt werden,
und **daß** der Funksender (17) nur zur Übertragung der Verkehrsdaten eingeschaltet und anschließend wieder abgeschaltet wird.

9. Verfahren zum Betrieb eines Verkehrsdatenerfassungssystems nach einem der Ansprüche 7 oder 8,
**dadurch gekennzeichnet,**
**daß** die aus aktuell detektierten Belegungswerten ermittelten Verkehrsdaten zur Fehlerreduzierung wiederholt vom Funksender (17) an den Funkempfänger (22) ausgesendet werden,
und **daß** der Funkempfänger (22) die Verkehrsdaten an das Steuergerät (3) überträgt, die mit unmittelbar zuvor empfangenen Verkehrsdaten übereinstimmen.

10. Verfahren zum Betrieb eines Verkehrsdatenerfassungssystems nach einem der Ansprüche 7 bis 9,
**dadurch gekennzeichnet,**
**daß** außer den aus aktuell detektierten Belegungswerten ermittelten Verkehrsdaten auch die zuletzt übertragenen Verkehrsdaten mitübertragen werden,
**daß** der Funkempfänger (22) zunächst die zuletzt übertragenen Verkehrsdaten und anschließend die aktuell ermittelten Verkehrsdaten an das Steuergerät (3) übermittelt, falls der Funkempfänger (22) feststellt, daß die zuletzt übertragenen Verkehrsdaten vorher noch nicht empfangen wurden.

11. Verfahren zum Betrieb eines Verkehrsdatenerfassungssystems nach einem der Ansprüche 7 bis 10,
**dadurch gekennzeichnet,**
**daß** zusammen mit den aus aktuell detektierten Belegungswerten ermittelten Verkehrsdaten eine den einzelnen Fahrzeugsensor (12,14) identifizierende Adresse ausgesendet wird.

12. Verfahren zum Betrieb eines Verkehrsdatenerfassungssystems nach einem der Ansprüche 7 bis 11,
**dadurch gekennzeichnet,**
**daß** als Fahrzeugsensoren (12,14) passive Infrarot-Detektoren eingesetzt werden.

13. Verfahren zum Betrieb eines Verkehrsdatenerfassungssystems nach einem der Ansprüche 7 bis 12,
**dadurch gekennzeichnet,**
**daß** die Übertragung vom Funksender (17) zum Funkempfänger (22) nach dem DECT-Standard erfolgt.

## Claims

1. Traffic data collection system for controlling a traffic signal system (1) having vehicle sensors (12, 14) which determine occupation values in detection areas (11, 13), assigned to the vehicle sensors (12, 14), in the spatial surroundings of the vehicle signal system (1), and determine traffic data therefrom and transmit said traffic data and/or the occupation values to a control unit (3) of the traffic signal system (1),
the control unit (3) controlling the traffic signal system (1) using this transmitted traffic data or these occupation values,
in each case a radio transmitter (17) being assigned to the vehicle sensors (12, 14), and the vehicle sensors (12, 14) comprising a transmitter-end control device (15), **characterized in that** the control unit (3) has a radio receiver (22) for receiving the traffic data or occupation values, and
**in that** the transmit-end control device (15) is embodied in such a way that traffic data determined from detected occupation values is stored at predefined times in predefined time intervals, and **in that** traffic data determined from currently detected occupation values is compared with the stored traffic data and - if the currently determined traffic data differs from traffic data determined directly before - is transmitted to the control unit (3).

2. Traffic data collection system according to Claim 1, **characterized in that** a solar current device (16) is assigned to the vehicle sensors (12, 14).

3. Traffic data collection system according to Claim 2, **characterized in that** the solar current device (16) comprises a battery (33), a charging regulator (32) and a solar cell (31).

4. Traffic data collection system according to one of Claims 1, 2 or 3, **characterized in that** the vehicle sensors (12, 14) are embodied as passive infrared detectors.

5. Traffic data collection system according to one of Claims 1 to 4, **characterized in that** the vehicle sensors (12, 14) are respectively assigned individual frequency channels and/or codes for the transmission from the respective radio transmitter (17) to the radio receiver (22).

6. Traffic data collection system according to one of Claims 1 to 5, **characterized in that** the radio transmitter (17) and the radio receiver (22) are constructed from DECT components.

7. Method for operating a traffic data collection system for controlling a traffic signal system (1) having vehicle sensors (12, 14) which determine occupation values in the spatial surroundings of the traffic signal system (1) at predefined times in predefined time intervals and determine traffic data therefrom and transmit these occupation values and/or this traffic data to a control unit (3) of the traffic signal system (1), the control unit (3) controlling the traffic signal system (1) using this transmitted traffic data or these occupation values, **characterized in that** the traffic data is stored in a transmit-end control device (15) and traffic data which is determined from currently detected occupation values is compared with the stored traffic data and transmitted to the control unit (3) to a radio receiver (22), assigned to the control unit (3) and having a short delay time, via a radio transmitter (17) respectively assigned to the vehicle sensors (12, 14), and said traffic data is stored in a receive-end control device (26) if the currently determined traffic data differs from traffic data determined directly before.

8. Method for operating a traffic data collection system according to Claim 7, **characterized in that** the vehicle sensors (12, 14) are supplied with current by a solar energy supply (16), and **in that** the radio transmitter (17) is switched on only to transmit the traffic data and is subsequently switched off again.

9. Method for operating a traffic data collection system according to one of Claims 7 or 8, **characterized in that** the traffic data determined from currently detected occupation values is repeatedly transmitted from the radio transmitter (17) to the radio receiver (22) so as to reduce errors, and **in that** the radio receiver (22) transmits to the control unit (3) the traffic data which corresponds to traffic data received directly before.

10. Method for operating a traffic data collection system according to one of Claims 7 to 9, **characterized in that**, apart from the traffic data determined from currently detected occupation values, the traffic data last transmitted is also transmitted, **in that** the radio receiver (22) firstly transfers the traffic data last transmitted and subsequently the currently determined traffic data to the control unit (3) if the radio receiver (22) determines that the traffic data last transmitted beforehand has not yet been received.

11. Method for operating a traffic data collection system according to one of Claims 7 to 10, **characterized in that** an address identifying the individual vehicle sensor (12, 14) is transmitted together with the traffic data determined from currently detected occupation values.

12. Method for operating a traffic data collection system according to one of Claims 7 to 11, **characterized in that** passive infrared detectors are used as vehicle sensors (12, 14).

13. Method for operating a traffic data collection system according to one of Claims 7 to 12, **characterized in that** the transmission from the radio transmitter (17) to the radio receiver (22) is carried out in accordance with the DECT standard.

## Revendications

1. Système de détermination de données de trafic pour la commande d'une installation (1) de signalisation de trafic, comportant des capteurs de véhicules (12, 14) qui déterminent des valeurs d'occupation dans les zones de détection (11, 13) associées aux capteurs de véhicules (12, 14) de l'environnement spatial de l'installation (1) de signalisation de trafic, qui définissent à partir de ces valeurs des données de trafic et transfèrent ces dernières et/ou les valeurs d'occupation à un appareil de commande (3) de l'installation (1) de signalisation de trafic, l'appareil de commande (3) commandant l'installation (1) de signalisation de trafic à l'aide de ces données de trafic resp. des valeurs d'occupation transmises, un émetteur radio (17) étant associé à chacun des capteurs de véhicules (12, 14) et les capteurs de véhicules (12, 14) comprenant un dispositif de commande (15) situé du côté de l'émetteur, **caractérisé en ce que** l'appareil de commande (3) présente un récepteur radio (22) pour la réception des données de trafic resp. des valeurs d'occupation, et **en ce que** le dispositif de commande (15) situé du côté de l'émission est configuré de telle sorte qu'à des instants prédéterminés et à des intervalles de temps prédéterminés, les données de trafic déterminées à partir des valeurs d'occupation détectées sont mémorisées, et **en ce que** les données de trafic déterminées à partir des valeurs d'occupation qui viennent d'être détectées sont comparées aux données de trafic mémorisées et sont transmises à l'appareil de commande (3) si les données de trafic qui viennent d'être déterminées diffèrent de données de trafic déterminées immédiatement auparavant.

2. Système de détermination de données de trafic selon la revendication 1, **caractérisé en ce qu'**un dispositif solaire photovoltaïque (16) est associé aux capteurs de véhicules (12, 14).

3. Système de détermination de données de trafic selon la revendication 2, **caractérisé en ce que** le dispositif solaire photovoltaïque (16) comprend une batterie (33), un régulateur de charge (32) et une cellule solaire (31).

4. Système de détermination de données de trafic selon l'une des revendications 1, 2 ou 3, **caractérisé en ce que** les capteurs de véhicules (12, 14) sont configurés comme détecteurs à infrarouge passifs.

5. Système de détermination de données de trafic selon l'une des revendications 1 à 4, **caractérisé en ce que** des canaux individuels de fréquence et/ou des codes de transmission entre l'émetteur radio (17) et le récepteur radio (22) sont associés à chacun des capteurs de véhicules (12, 14).

6. Système de détermination de données de trafic selon l'une des revendications 1 à 5, **caractérisé en ce que** l'émetteur radio (17) et le récepteur radio (22) sont réalisés en composants DECT.

7. Procédé pour l'utilisation d'un système de détermination de données de trafic, pour la commande d'une installation (1) de signalisation de trafic comportant des capteurs de véhicules (12, 14) qui déterminent des valeurs d'occupation dans l'environnement spatial de l'installation (1) de signalisation de trafic à des instants prédéterminés et à des intervalles de temps prédéterminés, qui définissent à partir de ces valeurs des données de trafic et qui transmettent ces valeurs d'occupation et/ou les données de trafic à un appareil de commande (3) de l'installation (1) de signalisation de trafic, l'appareil de commande (3) commandant l'installation (1) de signalisation de trafic à l'aide de ces données de trafic resp. de ces valeurs d'occupation transmises, **caractérisé en ce que** les données de trafic sont mémorisées dans un dispositif de commande (15) situé du côté de l'émission et **en ce que** des données de trafic déterminées à partir des valeurs d'occupation qui viennent d'être détectées sont comparées aux données de trafic mémorisées et sont transmises avec un petit retard à l'appareil de commande (3) par l'intermédiaire d'un émetteur radio (17) associé à chacun des capteurs de véhicules (12, 14) à un récepteur radio (22) associé à l'appareil de commande (3) et sont mémorisées dans un dispositif de commande (26) situé du côté de la réception si les données de trafic qui viennent d'être déterminées diffèrent de données de trafic déterminées immédiatement auparavant.

8. Procédé pour l'utilisation d'un système de détermination de données de trafic selon la revendication 7, **caractérisé en ce que** les capteurs de véhicules (12, 14) sont alimentés en courant par une alimentation solaire photovoltaïque (16) et **en ce que** l'émetteur radio (17) n'est branché que pour la transmission des données de trafic et est ensuite débranché.

9. Procédé pour l'utilisation d'un système de détermination des données de trafic selon l'une des revendications 7 ou 8, **caractérisé en ce qu'**en vue de la réduction d'erreurs, les données de trafic déterminées à partir des valeurs d'occupation qui viennent d'être détectées sont émises à répétition par l'émetteur radio (17) à destination du récepteur radio (22), et **en ce que** le récepteur radio (22) transmet à l'appareil de commande (3) les données de trafic qui correspondent aux données de trafic reçues immédiatement auparavant.

10. Procédé pour l'utilisation d'un système de détermination des données de trafic selon l'une des revendications 7 à 9, **caractérisé en ce qu'**en plus des données de trafic déterminées à partir des valeurs d'occupation qui viennent d'être détectées, les données de trafic transmises en dernier lieu sont également transmises, **en ce que** le récepteur radio (22) transmet à l'appareil de commande (3) d'abord les données de trafic transmises en dernier lieu et ensuite les données de trafic qui viennent d'être déterminées dans le cas où le récepteur radio (22) constate que les données de trafic transmises en dernier lieu n'ont pas encore été reçues.

11. Procédé pour l'utilisation d'un système de détermination de données de trafic selon l'une des revendications 7 à 10, **caractérisé en ce qu'**une adresse identifiant les capteurs de véhicules individuels (12, 14) est émise avec les données de trafic déterminées à partir des valeurs d'occupation qui viennent d'être détectées.

12. Procédé pour l'utilisation d'un système de détermination de données de trafic selon l'une des revendications 7 à 11, **caractérisé en ce que** l'on utilise comme capteurs de véhicules (12, 14) des détecteurs à infrarouge passifs.

13. Procédé pour l'utilisation d'un système de détermination de données de trafic selon l'une des revendications 7 à 12, **caractérisé en ce que** la transmission depuis l'émetteur radio (17) vers le récepteur radio (22) s'effectue suivant la norme DECT.
